# EUROPÄISCHE PATENTSCHRIFT

(11) **EP 0 225 865 B1**
(45) Veröffentlichungstag und Bekanntmachung des Hinweises auf die Patenterteilung: **07.03.1990**
(21) Anmeldenummer: 86890327.9
(22) Anmeldetag: 24.11.1986
(51) Int. Cl.: B65D 85/16, B65D 83/08

(54) **Papiertaschentuchpackung**
Tissue handkerchief package
Emballage pour mouchoirs en papier

(30) Priorität: 04.12.1985 AT 3521/85; 13.11.1986 AT 3020/86
(43) Veröffentlichungstag der Anmeldung: 16.06.1987
(73) Patentinhaber: SCA ORTMANN AKTIENGESELLSCHAFT, 1020 Wien (AT)
(72) Erfinder: Engelmayer, Gerhard, Dr., A-2500 Baden (AT)
(74) Vertreter: Pawloy, Heinrich, Dr.

(56) Entgegenhaltungen:
- DE-A- 2 136 972
- DE-U- 8 504 478
- US-A- 2 890 791
- US-A- 3 265 241
- US-A- 3 490 645
- US-A- 4 487 318

## Beschreibung

Die Erfindung bezieht sich auf eine Papiertaschentuchpackung mit einem Stapel aus gefalteten Papiertaschentüchern, der von einer Folienumhüllung allseitig umschlossen ist.

Die Umhüllung von Papiertaschentuchpackungen soll eine gute Schutzfunktion nicht nur im geschlossenen Zustand der Packung bieten, sondern auch während eines längeren Zeitraumes, in dem die Folienumhüllung bereits geöffnet ist und die Papiertaschentücher entsprechend dem jeweils vorliegenden Bedarf der Folienumhüllung entnommen werden. Da die Papiertaschentuchpackung während dieses Zeitraumes im allgemeinen in Taschen der Oberbekleidung oder in Handtaschen mitgeführt wird, unterliegt sie mannigfachen mechanische Einflüssen, die ein Zerknüllen der Taschentücher und eine herausfallen derselbe aus der Folienumhüllung verursachen können, und es besteht weiter die Gefahr einer Verschmutzung der Papiertaschentücher, sobald die Folienumhüllung durch Aufbrechen einer Entnahmeöffnung geöffnet worden ist.

Weiter ist es wichtig, daß die Papiertaschentücher einer Papiertaschentuchpackung auf einfache Weise derselben entnommen werden können, da oft die Notwendigkeit besteht, ein Taschentuch rasch gebrauchsfertig im entfalteten Zustand zur Verfügung zu haben.

Es sind Papiertaschentuchpackungen bekannt (DE-OS 2 338 907), bei denen dem Wunsch nach leichter Entnehmbarkeit der Papiertaschentücher durch Vorsehen einer großen Entnahmeöffnung entsprochen ist, wobei z.B. eine Schwächungslinie vorgesehen ist, mit der die Folienumhüllung im Bereich ihrer kurzen Schmalseite abtrennt oder klappenartig geöffnet werden kann; eine solche Ausbildung der Entnahmeöffnung hat aber den Nachteil, daß im Zuge der Verwendung solcher Papiertaschentuchpackungen die einzelnen Taschentücher leicht aus der Folienumhüllung herausfallen können und auch verhältnismäßig stark der Gefahr einer Verschmutzung ausgesetzt sind. Die Entnahme der Taschentücher aus der Packung erfolt bei diesen Packung im zusammengefalteten Zustand. Aus der DE-OS 2 136 972 ist eine Papiertaschentuchpackung mit einem Stapel aus gefalteten Papiertaschentüchern, der von einer Folienumhüllung allseitig umschlossen ist, bekannt, wobei diese Folienumhüllung zur Bildung einer Entnahmeöffnung eine nur über die der Flächenerstreckung der gefalteten Papiertaschentücher folgende Breitseitenfläche der Folienumhüllung verlaufende Schwächungslinie aufweist und hierbei die Schächungslinie über die Mitte der Breitseitenfläche der Folienumhüllung verläuft und dem Rand einer sich über die Mitte der Breitseitenfläche erstreckenden Flächenfigur folgt. Es ist bei dieser bekannten Packung dem Wunsch nach einer leichten Entnehmbarkeit der Papiertaschentücher aus der Folienumhüllung nur unzureichend entsprochen; dies deshalb, weil die bei dieser bekannten Papiertaschentuchpackung in Betracht gezogene Faltung der Papiertaschentücher die Entnahme derselben durch die Entnahmeöffnung häufig erschwert; so ist z.B. eine Faltung in Betracht gezogen, bei der an einer Längskante der gefalteten Taschentücher anschließend ein schmaler auf dem Taschentuch aufliegender Randstreifen vorliegt, der zur Entnahme des Taschentuches durch die Entnahmeöffnung zu erfassen ist, um das Taschentuch durch die Entnahmeöffnung aus der Folienumhüllung herauszuziehen; das Erfassen des Randstreifens zu Herausziehen des Taschentuches stößt aber oft auf Schwierigkeiten, weil die Randstreifen verhältnismäßig satt auf den Taschentüchern aufliegen und außerhalb des Bereiches der Entnahmeöffnung über eine gesisse Länge in der Folienumhüllung gehalten sind; bei üblicher Größe der Papiertaschentücher bleiben diese in diesem bekannten Fall bei der Entnahme mittig zusammengefaltet.

Aus der US-PS 3 490 645 ist eine Kosmetiktücherpackung bekannt, bei der in einem aus Karton bestehenden Behälter ein Stapel aus zick-zack-förmig liegenden Kosmetiktüchern untergebracht ist. Diese Kosmetiktücher bilden entweder ein zick-zack-förmig gelegtes Band oder zwei solcher Bänder, wobei die Zick-Zack-Legung dazu dient, jeweils ein Bandende aus der Entnahmeöffnung herausragen zu lassen; von dem genannten Band bzw. den genannten Bändern werden die einzelnen Tücher bei der Entnahme abgerissen, wobei naturgemäß hohe Kräfte auf den Rand der Entnahmeöffnung des aus Karton bestehenden Behälters ausgeübt werden. Es liegt bei diesen Bändern eine Z-förmige Vorfaltung vor und es verlaufen die Biegekanten der Zick-Zack-Legung senkrecht zu den Faltlinien der Vorfaltung, aber es erfolgt bei der Entnahme kein selbsttätiges Entfalten.

Es ist ein Ziel der vorliegenden Erfindung, eine Papiertaschentuchpackung mit einem Stapel aus gefalteten Papiertaschentüchern, der von einer Folienumhüllung allseitig umschlossen ist, zu schaffen, bei der auch bei bereits geöffneter Entnahmeöffnung ein guter Schutz der noch in der Folienumhüllung befindlichen Papiertaschentücher gewährleistet ist und welche auch eine einfache und problemlose Entnahme der Papiertaschentücher ermöglicht, so daß die Papiertaschentücher im Bedarfsfall rasch gebrauchsfertig im entfalteten Zustand zur Verfügung stehen.

Die erfindungsgemäße Papiertaschentuchpackung mit einem Stapel aus gefalteten Papiertaschentüchern, der von einer Folienumhüllung allseitig umschlossen ist, umfaßt eine Kombination folgender Merkmale:
a) die Folienumhüllung ist zur Bildung einer Entnahmeöffnung mit einer Schwächungslinie versehen, die nur über die der Flächenerstreckung der gefalteten Papiertaschentücher folgende Breitseitenfläche der Folienumhüllung und hiebei über die Mitte dieser Breitseitenfläche der Folienumhüllung und hiebei über die Mitte dieser Breiseitenfläche der Folienumhüllung verläuft und vorzugsweise dem Rand einer sich über die Mitte dieser Breitseitenfläche der Folienumhüllung erstreckenden Flächenfigur folgt, und
b) die Papiertaschentücher weisen eine Faltung auf, bei der auf einer Außenseite des gefalteten Taschentuches eine Ecke dieses Taschentuches mit den beiden von ihr ausgehenden Rändern frei aufliegt, wobei der eine dieser Ränder annähernd in der Mitte der Flächenerstreckung des gefalteten Taschentuches vom einen Längsrand desselben zum anderen Längsrand desselben verläuft und der andere dieser Ränder längs eines Längsrandes des gefalteten Taschentuches verläuft, welche Faltung aus einer Z-förmigen Vorfaltung, deren Faltlinien zueinander parallel und randparallel verlaufen, durch weiteres aufeinanderfolgendes zweimaliges Falten um zu den vorgenannten Faltlinien senkrecht verlaufende Faltlinien gebildet ist, wobei die erste Faltung der Z-förmigen Vorfaltung um eine zu den Faltlinien der Vorfaltung senkrechte Faltlinie erfolgt, die durch die Mitte der Vorfaltung verläuft, und eine anschließende zweite Faltung um Faltlinien erfolgt, die durch die Mitte der bei der Faltung um die Faltlinie aufeinandergelegten Hälften der Vorfaltung und parallel zur Faltlinie verlaufen.

Durch diese Ausbildung kann der vorstehend angeführten Zielsetzung sehr gut entsprochen werden. Die Ausbildung der erfindungsgemäßen Papiertaschentuchpackung ergibt eine gute Schutzfunktion und ermöglicht eine leichte Entnahme, wobei die Einfachheit dieses Konzeptes eine Realisierung mit geringem Aufwand ermöglicht und ein weiterer Vorteil darin besteht, daß die Papiertaschentücher bei der Entnahme selbsttätig geöffnet werden. Die Schwächungslinie kann längs einer Geraden oder einer gekrümmten Kurve verlaufen. Die bevorzugte Ausbildung, bei der die Schwächungslinie dem Rand einer sich über die Mitte einer Breitseitenfläche der Folienumhüllung erstreckenden Flächenfigur folgt, erleichtert die Entnahme.

Es ist vorteilhaft, wenn man vorsieht, daß die Schwächunglinie längs einem die Mitte der Breitseitenfläche der Folienumhüllung umrundenden Oval oder Kreis verläuft. Es kommen aber auch andere Flächenfiguren, wie z.B. Dreieck, Viereck, Stern, zur Bildung der Entnahmeöffnung in Frage. Weiter ist es günstig, wenn die dem Rand einer Flächenfigur folgende Schwächungslinie einen kleinen Teil des Umfanges dieser Flächenfigur freiläßt und damit beim Durchbrechen der Schwächungslinie eine an der Umhüllung hängende Klappe, die in der Entnahmeöffnung liegt, entsteht.

Durch diese Maßnahme kann eine weitere Verbesserung des Schutzes der angebrochenen Packung gegen Verschmutzung der darin noch vorhandenen Papiertaschentücher erreicht werden. Hiebei ist es weiter im Sinne eines möglichst leichten Öffnens der Klappe beim Entnehmen von Papiertaschentüchern aus der Packung günstig, wenn man vorsieht, daß der von der Schwächungslinie freigelassene Teil des Umfanges der Flächenfigur in einer Zone dieser Flächenfigur liegt, die einem der kurzen Seitenränder der Breitseitenfläche benachbart ist.

Für eine möglichst einfache Manipulation bei der Entnahme von Papiertaschentüchern und im Interesse einer guten Stabilität der Folienumhüllung ist es weiter vorteilhaft, wenn man vorsieht, daß die Schwächungslinie längs einem Oval verläuft, dessen Längserstreckung in Richtung der Längsränder der Breitseitenfläche verläuft. Hiebei ergibt sich eine güngstige Weiterbildung, wenn das Oval an seiner einen Seite eine größere Breite und einen größeren Krümmungsradius aufweist als an seiner anderen Seite und so eine dem Umriß eines Eies ähnliche Form besitzt.

Eine andere Ausführungsform, welche hinsichtlich des erstmaligen Öffnens der Folienumhüllung besonders günstige Eigenschaften zeigt und auch ein einfaches Überdecken der Entnahmeöffnung . durch mindestens eine am Rand dieser Öffnung anhängende Klappe und damit einen guten Schutz der in der geöffneten Folienumhüllung befindlichen Taschentücher gegen Verschmutzung bietet, ist dadurch gekennzeichnet, daß die Schwächungslinie längs dreier Linienabschnitte verläuft, wobei zwei dieser Linienabschnitte im Abstand voneinander nebeneinander liegen und der dritte Linienabschnitt diese beiden Linienabschnitte miteinander verbindet und annähernd senkrecht zu diesen liegt, und so diese Linienabschnitte miteinander annähernd die Form eines I, H oder C bilden. Es kann beim erstmaligen Öffnen der Folienumhüllung durch einfaches Eindrücken der Schwächungs linie eine Entnahmeöffnung gebildet werden, welche einen guten Zugang zum Ergreifen des querlaufenden Randes der freiliegenden Ecke des jeweils obersten Taschentuches gibt und welche mit einer oder zwei am Rand der Entnahmeöffnung hängenden Klappen versehen ist, die sich nach der Entnahme eines Taschentuches von selbst oder durch einfaches Darüberstreichen über die Entnahmeöffnung legt bzw. legen, so daß diese gegen ein Eindringen von Schmutz gut abgedeckt ist.

Es ist dabei für das ermalige Öffnen der Folienumhüllung und für das Abdecken der Entnahmeöffnung günstig, wenn die Linienabschnitte gerade verlaufen. Weiter ist es vorteilhaft, wenn der dritte Linienabschnitt annähernd parallel zu den Längsseiten der Folienhülle über den die Mitte der Breitseitenfläche der Folienumhüllung querenden Rand des in der Packung zuoberst liegenden Taschentuches liegt.

Wie erwähnt, werden die Papiertaschentücher, welche aus der mittig an der Breitseitenfläche liegenden Entnahmeöffnung der erfindungsgemäß ausgebildeten Papiertaschentuchpackung durch Erfassen des quer vom einen Längsrand zum anderen Längsrand des betreffenden Taschentuches verlaufenden Randes herausgezogen werden, beim Herausziehen selbsttätig entfaltet und stehen damit sofort in der meist für den Gebrauch gewünschten entfalteten Form zur Verfügung. Es wird aber manchmal auch die Möglichkeit gewünscht, die Papiertaschentücher im gefalteten Zustand der Folienhülle entnehmen zu können. Hiefür ist eine Ausführungsform der erfindungsgemäßen Papiertaschentuchpackung vorteilhaft, welche dadurch gekennzeichnet ist, daß die Folienumhüllung außer der über die Mitte der Breitseitenfläche verlaufenden Schwächungslinie eine weitere Schwächungslinie aufweist, die in der Nähe einer kurzen Schmalseite der Folienumhüllung verläuft und beim Aufbrechen eine die Stirnseite des Taschentuchstapels freigebende Entnahmeöffnung bildet.

Die Erfindung wird nun unter Bezugnahme auf Beispiele, welche in der Zeichnung schematisch dargestellt sind, weiter erläutert.

In der Zeichnung zeigt Fig. 1 eine Ausführungsform einer erfindungsgemäß ausgebildeten Papiertaschentuchpackung in einer Ansicht; die Fig. 2 bis 4 zeigen verschiedene Stadien des Zusammenfaltens des Papiertaschentuches, welches bei der erfindungsgemäß ausgebildeten Papiertaschentuchpackung vorgesehen ist; Fig. 5 zeigt die Entnahme eines Papiertaschentuches aus einer erfindungsgemäß ausgebildeten Papiertaschentuchpackung; die Fig. 6 und 7 zeigen Ausführungsformen erfindungsgemäß ausgebildeter Papiertaschentuchpackungen mit kreisförmiger und mit ovaler Entnahmeöffnung in geschlossenem Zustand in Draufsicht; die Fig. 8, 10 und 11 zeigen Ausführungsformen erfindungsgemäß ausgebildeter Papiertaschentuchpackungen, bei denen die Schwächungslinie der Folienumhüllung längs Linienabschnitten verläuft, die annähernd die Form eines I, H oder C bilden, in geschlossenem Zustand in Draufsicht; und Fig. 9 zeigt die Packung nach Fig. 8 in geöffnetem Zustand.

Die in der Fig. 1 dargestellte Papiertaschentuchpackung 1 weist eine Folienumhüllung 2 auf, welche einen Stapel aus gefalteten Papiertaschentüchern 3 allseitig umschließt. Diese Papiertaschentücher sind in Fig. 1 durch strichlierte Linien angedeutet. Die Folienumhüllung 2 weist zur Bildung einer Entnahmeöffnung eine Schwächungslinie 4 auf, welche auf der Breitseitenfläche 5 der Folienumhüllung 2 angeordnet ist. Diese Breitseitenfläche folgt der Flächenerstreckung der gefalteten Papiertaschentücher 3. Diese Papiertaschentücher 3 weisen eine Faltung auf, bei der auf eine Außenseite des gefalteten Taschentuches eine Ecke 6 desselben mit den beiden von ihr ausgehenden Rändern 7, 8 frei aufliegt; der Rand 7 verläuft dabei annähernd in der Mitte der Flächenerstreckung des gefalteten Taschentuches vom einen Längsrand zum anderen Längsrand desselben und es verläuft der Rand 8 längs eines Längsrandes des gefalteten Taschentuches.

Diese spezielle bei der vorher erörterten Taschentuchpackung vorliegende Faltung entsteht, wie die Fig. 2 bis 4 im Detail zeigen, aus einer Z-förmigen Vorfaltung 10, welche in Fig. 2 dargestellt ist. Die Faltlinien 11, 12 dieser Vorfaltung verlaufen zueinander parallel und parallel zu den Rändern 14, 15 des Taschentuches. Diese Vorfaltung wird darauffolgend noch zweimal gefaltet; die erste dieser Faltungen um eine zu den Faltlinien 11, 12 senkrecht verlaufende Faltlinie 16 führt zu dem in Fig. 3 dargestellten Gebilde, welches dann nochmals um eine Faltlinie 17, welche gleichfalls senkrecht zu den Faltlinien 11, 12 verläuft, gefaltet wird, wodurch man die in Fig. 4 dargestellte Endform erhält. Bei dieser liegt, wie vorstehend erörtert, eine Ecke 6 des Taschentuches mit den beiden von ihr ausgehenden Rändern 7, 8 auf der Außenseite des gefalteten Tuches 3 frei auf, wobei der Rand 7 annähernd in der Mitte der Flächenerstreckung des Tuches 3 vom einen Längsrand 18 desselben zum anderen Längsrand 20 desselben verläuft und der andere Rand 8 von der Ecke 6 längs des Längsrandes 20 verläuft.

Die Schwächungslinie 4 verläuft über die Mitte der Breitseitenfläche 5 der Folienumhüllung 2 und folgt dabei einer sich über die Mitte der Breitseitenfläche 5 der Folienumhüllung 2 erstreckenden Flächenfigur, wobei diese Flächenfigur im in Fig. 1 dargestellten Fall ein Oval ist. Diese Flächenfigur könnte auch ein Kreis, ein Dreieck, ein Viereck, ein Vieleck, ein Stern oder dgl. sein. Die Schwächungslinie 4 könnte aber auch längs einer über die Mitte der Breitseitenfläche 5 führenden geraden oder gekrümmten Kurve verlaufen. Durch einfaches Eindrücken der Schwächungslinie 4 kann eine Entnahmeöffnung 22 geschaffen werden, welche ein leichtes Erfassen des Randes 7 des im Stapel zuoberst liegenden Papiertaschentuches ermöglicht, so daß der Rand 7, wie Fig. 5 zeigt, auf einfache Weise aus der Entnahmeöffnung 22 gezogen werden kann, wobei bei diesem Herausziehen des Taschentuches sich dieses von selbst entfaltet und damit sogleich gebrauchsfertig zur Verfügung steht.

Die Schwächungslinie 4 kann, wie dies in Fig. 1 dargestellt ist, über den vollen Umfang einer Flächenfigur verlaufen und es kann in diesem Fall beim Öffnen der Packung durch Eindrücken der Schwächungslinie 4 ein dieser Flächenfigur entsprechendes Folienstück aus der Folienumhüllung herausgetrennt werden und es liegen die in der Folienumhüllung befindlichen Papiertaschentücher offen unter der so gebildeten Entnahmeöffnung. Man kann aber auch, wie dies bei den Ausführungsformen gemäß den Fig. 6 und 7 vorgesehen ist, einen kleinen Teil 24 des Umfanges der gedachten Flächenfigur, dem die Schwächungslinie 4 folgt, freilassen, so daß beim Durchbrechen der Schwächungslinie 4 eine an der Umhüllung 2 hängende Klappe 25 entsteht, welche die beim Durchbrechen der Schwächungslinie entstehende Entnahmeöffnung abdeckt. Es ist dabei von der Handhabung der Papiertaschentuchpackung bei der Entnahme von Papiertaschentüchern her günstig, wenn der von der Schwächungslinie 4 freigelassene Teil 24 des Umfanges der gedachten Flächenfigur in einer Zone dieser Flächenfigur liegt, die einem der kurzen Seitenränder 26 der Breitseitenfläche 5 benachbart ist. Folgt die Schwächungslinie 4 einem Dreieck, Viereck oder Vieleck, kann die Zone 24 einer Seite entsprechen; folgt die Schwächungslinie einer gekrümmten Kurve, liegt die Zone 24 zwischen den Endpunkten derselben.

Wird die Schwächungslinie 4 einem Oval folgend ausgebildet, ist es günstig, wenn, wie es gleichfalls bei den Ausführungsformen nach Fig. 1 und 7 vorliegt, die Längserstreckung des Ovals in Richtung der Längsränder 28 der Breitseitenfläche 5 verläuft. Es ist dabei, wie vorstehend erwähnt wurde, weiter günstig, wenn das Oval an seiner einen Seite 29 eine größere Breite und einen größeren Krümmungsradius aufweist als an seiner anderen Seite 30 und so eine dem Umriß eines Eies ähnliche Form besitzt, wie aus Fig. 7 ersehen werden kann.

Bei der Ausführungsform nach Fig. 6 weist die Folienumhüllung 2 außer der über die Mitte der Breitseitenfläche 5 verlaufenden Schwächungslinie 4, welche dem Rand eines Kreises folgt, eine weitere Schwächungslinie 32 auf, die in der Nähe einer kurzen Schmalseite 33 der Folienumhüllung 2 verläuft und beim Aufbrechen eine die Stirnseite des Taschentuchstapels freigebende Entnahmeöffnung bildet. Aus dieser Entnahmeöffnung können die Taschentücher ungefaltet entnommen werden und es kann die Entnahme der Taschentücher aus dieser Entnahmeöffnung auch sehr einfach mit einer Hand vorgenommen werden.

Bei der in den Fig. 8 und 9 dargestellten Papiertaschentuchpackung verläuft die Schwächungslinie 4 längs dreier Linienabschnitte 41, 42, 43, von denen die Linienabschnitte 41, 42 im Abstand voneinander nebeneinanderliegen, und es verbindet der dritte Linienabschnitt 43 die beiden Linienabschnitte 41, 42 miteinander; der dritte Linienabschnitt 43 liegt annähernd senkrecht zu den Linienabschnitten 41, 42 und es bilden die drei genannten Linienabschnitte miteinander annähernd die Form eines I. Durch einfaches Eindrücken der Schwächungslinie 4 kann die Folienumhüllung 2 geöffnet werden, wobei eine Entnahmeöffnung 22 gebildet wird (siehe Fig. 9), welche ein leichtes Erfassen des Randes 7 des im Stapel zuoberst liegenden Papiertaschentuches ermöglicht. Das betreffende Taschentuch kann durch Herausziehen seines Randes 7 aus der Entnahmeöffnung der Packung entnommen werden, wobei sich das Taschentuch bei diesem Herausziehen von selbst entfaltet und damit zugleich gebrauchsfertig zur Verfügung steht.

An den aneinander gegenüberliegenden Rändern der Entnahmeöffnung 22 hängen Klappen 45 an, welche miteinander die durch das Durchbrechen der Schwächungslinie 4 gebildete Entnahmeöffnung überdecken. Die Klappen 45 legen sich in der Regel durch die Elastizität des Folienmaterials, welches die Folienumhüllung bildet, nach einer Entnahme eines Taschentuches aus der Packung wieder über die Entnahmeöffnung und decken diese ab, so daß die noch in der Folienumhüllung befindlichen Papiertaschentücher gut gegen Verschmutzung geschützt sind. Soferne die Klappen 45 nicht durch ihre eigene Elastizität nach der Entnahme eines Taschentuches eine die Entnahmeöffnung 11 überdeckende Stellung einnehmen, genügt ein einfaches Darüberstreichen über diese Klappen, um sie in die .erwähnte, die Entnahmeöffnung 22 überdeckende Stellung zu bringen. Der bei dieser Ausführungsform vorgesehene Verlauf der aneinanderliegenden Ränder 46 der Klappen 45 bzw. des Linienabschnittes 43, längs dem die Folienumhüllung unter Bildung der Ränder 46 durchgetrennt worden ist, in Richtung der Längserstreckung der Packung 1 ermöglicht ein Öffnen und Schließen der Klappen 45 bei den weiteren Entnahmen von Papiertaschentüchern mit sehr einfacher Handhabung bzw. Manipulation. Der gerade Verlauf der Linienabschnitte 41, 42, 43 bzw. der diese begleitenden Schwächungslinie 4 erleichtert auch das erstmalige Öffnen der Folienumhüllung durch Eindrükken derselben entlang der Schwächungslinien.

Bei der in Fig. 10 dargestellten Variante zur Ausführungsform nach Fig. 8 ist ein ähnlicher Verlauf der Schwächungslinie 4 wie bei der Ausführungsform nach Fig. 8 vorgesehen, wobei aber der dritte Linienabschnitt 43 die beiden im Abstand voneinander nebeneinander liegenden Linienabschnitte 41, 42 an einander gegenüberliegenden Enden der Linienabschnitte 41, 42 trifft, so daß die drei Linienabschnitte 41, 42, 43 miteinander annähernd die Form eines C bilden. Es ergibt sich in diesem Fall beim Öffnen der Packung durch Eindrücken der Schwächungslinie eine Entnahmeöffnung, welche von einer einzigen Klappe 48 überdeckt ist. Diese Ausführungsform ermöglicht beim Schließen der Entnahmeöffnung nach der Entnahme des Papierta- . schentuches aus der Packung, wenn die Elastizität des Folienmaterials zum Zurücklegen der Klappe 48 nicht ausreicht und diese Klappe durch Darüberstreichen über die Entnahmeöffnung gelegt werden muß, ein Schließben der Entnahmeöffnung mit einer einfacheren Manipulation, als dies bei der Ausführungsform nach Fig. 8 der Fall ist. Auch bei dieser Ausführungsform verläuft der dritte Linienabschnitt 43, dem die Schwächungslinie 4 folgt und damit auch der Rang 49 der Klappe 48 in Längsrichtung der Packung.

Bei der in Fig. 11 dargestellten Variante verläuft die Schwächungslinie 4 längs dreier Linienabschnitte 41, 42, 43, die miteinander annähernd die Form eines H bilden; die beiden im Abstand voneinander nebeneinander liegenden Linienabschnitte 41, 42 verlaufen dabei in Längsrichtung der Packung und der dritte Linienabschnitt 43, der die beiden Linienabschnitte 41, 42 miteinander verbindet, quer dazu. Durch Eindrücken der Schwächungslinie 4 kann eine Entnahmeöffnung gebildet werden, die ähnlich wie bei der Ausführungsform nach Fig. 8 durch zwei Klappen 50, die an einander gegenüberliegenden Rändern der Entnahmeöffnung anhängen, überdeckbar ist.

## Patentansprüche

1. Papiertaschentuchpackung mit einem Stapel aus gefalteten Papiertaschentüchern (3), der von einer Folienumhüllung (2) allseitig umschlossen ist, welche Papiertaschentuchpackung eine Kombination folgender Merkmale umfaßt:
a) die Folienumhüllung (2) ist zur Bildung einer Entnahmeöffnung mit einer Schwächungslinie (4) versehen, die nur über die der Flächenerstreckung der gefalteten Papiertaschentücher folgende Breitseitenfläche (5) der Folienumhüllung und hierbei über die Mitte dieser Breitseitenfläche der Folienumhüllung verläuft und vorzugsweise dem Rand einer sich über die Mitte dieser Breitseitenfläche der Folienumhüllung erstreckenden Flächenfigur folgt, und
b) die Papiertaschentücher (3) weisen eine Faltung auf, bei der auf einer Außenseite des gefalteten Taschentuches (3) eine Ecke (6) dieses Taschentuches mit den beiden von ihr ausgehenden Rändern (7, 8) frei aufliegt, wobei der eine (7) dieser Ränder (7, 8) annähernd in der Mitte der Flächenerstreckung des gefalteten Taschentuches vom einen Längsrand desselben zum anderen Längsrand desselben verläuft und der andere (8) dieser Ränder (7, 8) längs eines Längsrandes des gefalteten Taschentuches verläuft, welche Faltung aus einer Z-förmigen Vorfaltung (10), deren Faltlinien (11, 12) zueinander parallel und randparallel verlaufen, durch weiteres aufeinanderfolgendes zweimaliges Falten um zu den vorgenannten Faltlinien (11, 12) senkrecht verlaufende Faltlinien (16, 17) gebildet ist, wobei die erste Faltung der Z-förmigen Vorfaltung (10) um eine zu den Faltlinien (11, 12) der Vorfaltung senkrechte Faltlinie (16) erfolgt,-die durch die Mitte der Vorfaltung verläuft, und eine anschließende zweite Faltung um Faltlinien (17) erfolgt, die durch die Mitte der bei der Faltung um die Faltlinie (16) aufeinander gelegten Hälften der Vorfaltung und parallel zur Faltlinie (16) verlaufen.

2. Papiertaschentuchpackung nach Anspruch 1, dadurch gekennzeichnet, daß die Schwächungslinie (4) längs einem die Mitte der Breitseitenfläche (5) der Folienumhüllung umrundenden Oval oder Kreis verläuft.

3. Papiertaschentuchpackung nach Anspruch 1 oder 2, dadurch gekennzeichnet, daß die dem Rand einer Flächenfigur folgende Schwächungslinie (4) einen kleinen Teil (24) des Umfanges dieser Flächenfigur freiläßt und damit beim Durchbrechen der Schwächungslinie eine an der Umhülling (2) hängende Klappe (25), die in der Entnahmeöffnung (22) liegt, entsteht.

4. Papiertaschentuchpackung nach Anspruch 3, dadurch gekennzeichent, daß der von der Schwächungslinie (4) freigelassene Teil des Umfanges der Flächenfigur in einer Zone dieser Flächenfigur liegt, die einem der kurzen Seitenränder (26) der Breitseitenfläche (5) benachbart ist.

5. Papiertaschentuchpackung nach einem der Ansprüche 1 bis 4, dadurch gekennzeichnet, daß in an sich bekannter Weise die Schwächungslinie (4) längs einem Oval verläuft, dessen Längserstreckung in Richtung der Längsränder der Breitseitenfläche (5) verläuft.

6. Papiertaschentuchpackung nach Anspruch 5, dadurch gekennzeichnet, daß das Oval an seiner einen Seite (29) eine größere Breite und einen größeren Krümmungsradius aufweist als an seiner anderen Seite (30) und so eine dem Umriß eines Eies ähnliche Form besitzt.

7. Papiertaschentuchpackung nach Anspruch 1, dadurch gekennzeichnet, daß die Schwächungslinie (4) längs dreier Linienabschnitte (41, 42, 43) verläuft, wobei zwei dieser Linienabschnitte (41, 42) im Abstand voneinander nebeneinander liegen und der dritte Linienabschnitt (43) diese beiden Linienabschnitte miteinander verbindet und annähernd senkrecht zu diesen liegt, und so diese Linienabschnitte miteinander annähernd die Form eines I, H oder C bilden.

8. Papiertaschentuchpackung nach Anspruch 7, dadurch gekennzeichnet, daß die Linienabschnitte (41, 42, 43) gerade verlaufen.

9. Papiertaschentuchpackung nach Anspruch 7 oder 8, dadurch gekennzeichnet, daß der dritte Linienabschnitt (43) annähernd parallel zu den Längsseiten der Folienhülle (2) über den die Mitte der Breitseitenfläche (5) der Folienumhüllung (2) querenden Rand des in der Packung zuoberst liegenden Taschentuches (3) liegt.

10. Papiertaschentuchpackung nach einem der Ansprüche 1 bis 9, dadurch gekennzeichnet, daß die Folienumhüllung (2) außer der über die Mitte der Breitseitenfläche (5) verlaufenden Schwächungslinie (4) eine weitere Schwächungslinie (32) aufweist, die in der Nähe einer kurzen Schmalseite (33) der Folienumhüllung (2) verläuft und beim Aufbrechen eine die Stirnseite des Taschentuchstapels freigebende Entnahmeöffnung bildet.

## Claims

1. Paper handkerchief package, comprising a stack of folded paper handkerchiefs (3), which is surrounded on all sides by a sheet envelope (2), which paper handkerchief package possesses a combination of the following features:
a) the sheet envelope (2) is provided, for forming an extraction opening, with a line of weakness (4), which extends only over the wide face (5) of the sheet envelope following the areal extent of the folded paper handkerchiefs, and over the centre of this wide face of the sheet envelope and preferably follows the edge of an areal figure extending over the centre of this wide face of the sheet envelope, and
b) the paper handkerchiefs (3) possess a folding in which one corner (6) of a folded handkerchief (3) lies freely, with the two edges (7, 8) departing from it, over the outer face of this handkerchief, wherein the one (7) of these edges (7, 8) runs approximately in the centre of the areal extent of this folded hankerchief from the one longitudinal edge of same to the other longitudinal edge of same and the other (8) of these edges (7, 8) runs along one longitudinal edge of the folded handkerchief, which folding is formed of a Z-shaped prefolding (10), the fold lines (11, 12) of which run parallel to each other and to the edge, by further successive twofold folding about fold lines (16, 17) running perpendicularly to the aforementioned fold lines (11, 12), the first folding of the Z-shaped prefolding (10) being effected about a fold line (16), perpendicular to the fold lines (11, 12) of the prefolding, which passes through the centre of the prefolding and a subsequent second folding being effected about fold lines (17) which pass through the centre of the halves of the prefolding that are laid one upon the other during the folding about the fold line (16) and which run parallel to the fold line (16).

2. Paper handkerchief package according to Claim 1, characterized in that the line of weakness (4) runs along an oval or a circle surrounding the centre of the wide face (5) of the sheet envelope.

3. Paper handkerchief package according to Claim 1 or 2, characterized in that the line of weakness (4) following the edge of an areal figure leaves unaffected a small part (24) of the periphery of this areal figure and thereby, when the line of weakness is broken through, a flap (25), attached to the envelope (2), is produced, which flap lies in the extraction opening (22).

4. Paper hankerchief package according to Claim 3, characterized in that the part of the periphery of the areal figure left unaffacted by the line of weakness (4) lies in a zone of this areal figure which is adjacent to one of the short lateral edges (26) of the wide face (5).

5. Paper handkerchief package according to one of Claims 1 to 4, characterized in that, in known manner, the line of weakness (4) runs along an oval, the longitudinal extent of which lies in the direction of the longitudinal edges of the wide face (5).

6. Paper handkerchief package according to Claim 5, characterized in that the oval has, at its one end (29), a larger width and a larger radius of curvature than at its other end (30), and thus has approximately the outline of an egg.

7. Paper handkerchief package according to Claim 1, characterized in that the line of weakness (4) lies along three line portions (41, 42, 43), two of these line portions (41, 42) being at a distance from each other and alongside each other and the third line portion (43) connecting these two line portions together and being approximately perpendicular to them, and so these line portions together form approximately an I, H or C.

8. Paper handkerchief package according to Claim 7, characterized in that the line portions (41, 42, 43) are straight.

9. Paper handkerchief package according to Claim 7 or 8, characterized in that the third line portion (43) lies approximately parallel to the longitudinal sides of the sheet envelope (2) over the edge, crossing the centre of the wide face (5) of the sheet envelope (2), of the uppermost handkerchief (3) in the package.

10. Paper handkerchief package according to one of Claims 1 to 9, characterized in that the sheet envelope (2) possesses, in addition to the line of weakness (4) passing through the centre of the wide face (5), a further line of weakness (32) which runs in the vicinity of a short narrow face (33) of the sheet envelope (2) and, when broken open, forms an extraction opening exposing the end face of the stack of handkerchiefs.

## Revendications

1. Emballage pour mouchoirs en papier comprenant un empilement de mouchoirs en papier pliés (3) qui est entouré de tous côtés d'une enveloppe en feuille (2), l'emballage pour mouchoirs en papier étant caractérisé par la combinaison suivante:
a) l'enveloppe en feuille (2) est prévue pour former un orifice d'extraction ayant une ligne d'affaiblissement (4) qui ne s'étend que sur la face de côté large (5) de l'enveloppe en feuille suivant l'extension en surface des mouchoirs en papier pliés et sur le milieu de cette surface de côté large de l'enveloppe en feuille et de préférence suit le bord d'une figure en surface s'étendant sur le milieu de cette surface de côté large de l'enveloppe en feuille, et
b) les mouchoirs en papier (3) présentent une pliure selon laquelle sur un côté externe du mouchoir plié (3) repose librement un coin (6) de ce mouchoir avec les deux bords (7, 8) qui en partent, l'un (7) de ces bords (7, 8) s'étendant à peu près au milieu de l'extension en surface du mouchoir plié depuis un bord longitudinal de celui-ci jusqu'à l'autre bord longitudinal et l'autre (8) de ces bords (7, 8) s'étendant le long d'un bord longitudinal du mouchoir plié, cette pliure étant formée, à partir d'une pliure préliminaire (10) en forme de Z dont les lignes de pliage (11,12) s'étendent parallèlement l'une à l'autre et parallèlement aux bords, et d'un autre pliage double subséquent autour de lignes de pliage (16, 17) s'étendant perpendiculairement par rapport aux lignes de pliage mentionnées ci-dessus (11, 12), la première pliure de la pliure préliminaire (10) en forme de Z s'effectuant autour d'une ligne de pliure (16) perpendiculaire aux lignes de pliage (11, 12) delà pliure préliminaire et qui passe par le milieu de la pliure préliminaire, une deuxième pliure subséquente s'effectuant autour de lignes de pliage (17) qui passent par le milieu des moitiés de la pliure préliminaire superposées lors du pliage autour de la ligne de pliure (16) et parallèlement à la ligne de pliage (16).

2. Emballage pour mouchoirs en papier selon la revendication 1, caractérisé en ce que la ligne d'affaiblissement (4) s'étend le long d'un ovale ou d'un cercle entourant le milieu de la surface de côté large (5) de l'enveloppe en feuille.

3. Emballage pour mouchoirs en papier selon la revendication 1 ou la revendication 2, caractérisé en ce que la ligne d'affaiblissement (4) suivant le bord d'une figure en surface libère une petite partie (24) de la périphérie de cette figure en surface et ainsi il en résulte, lors de la rupture de la ligne d'affaiblissement, un rabat (25) suspendu sur l'enveloppe (2) et qui se trouve dans l'orifice d'extraction (22).

4. Emballage pour mouchoirs en papier selon la revendication 3, caractérisé en ce que la partie de la périphérie de la figure en surface libérée par la ligne d'affaiblissement (4) se trouve dans une zone de cette figure en surface qui est voisine d'un des bords latéraux courts (26) de la surface de côté large (5).

5. Emballage pour mouchoirs en papier selon l'une des revendications 1 à 4, caractérisé en ce que, d'une manière connue en soi, la ligne d'affaiblissement (4) s'étend le long d'un ovale dont la dimension longitudinale s'étend en direction des bords longitudinaux de la surface de côté large (5).

6. Emballage pour mouchoirs en papier selon la revendication 5, caractérisé en ce que l'ovale présente d'un côté (29) une largeur plus grande et un rayon de courbure plus grand que sur son autre côté (30) et présente ainsi une forme ressemblant au contour d'un oeuf.

7. Emballage pour mouchoirs en papier selon la revendication 1, caractérisé en ce que la ligne d'affaiblissement (4) s'étend le long de trois sections de ligne (41, 42, 43), deux de ces sections de ligne (41, 42) se trouvant alors l'une à côté de l'autre à une certaine distance l'une de l'autre et la troisième section de ligne (43) reliant l'une à l'autre ces deux sections de ligne et se trouvant à peu près perpendiculairement à celles-ci, de telle sorte que ces sections de ligne forment à peu près l'une avec l'autre un I, un H ou un C.

8. Emballage pour mouchoirs en papier selon la revendication 7, caractérisé en ce que les sections de ligne (41,42,43) s'étendent tout droit.

9. Emballage pour mouchoirs en papier selon la revendication 7 ou la revendication 8, caractérisé en ce que la troisième section de ligne (43) est à peu près parallèle aux côtés longitudinaux de l'enveloppe en feuille (2) sur le bord traversant le milieu de la surface de côté large (5) de l'enveloppe en feuille (2) du mouchoir (3) qui se trouve sur le dessus de l'emballage.

10. Emballage pour mouchoirs en papier selon l'une des revendications 1 à 9, caractérisé en ce que l'enveloppe en feuille (2) présente, sur la ligne d'affaiblissement (4) s'étendant sur le milieu de la surface de côté large (5), une autre ligne d'affaiblissement (32) qui s'étend au voisinage d'un côté étroit court (33) de l'enveloppe en feuille (2) et qui forme lors de sa rupture un orifice d'extraction libérant le côté frontal de l'empilement des mouchoirs.
